# EUROPÄISCHE PATENTSCHRIFT

(11) **EP 0 999 535 B1**
(45) Veröffentlichungstag und Bekanntmachung des Hinweises auf die Patenterteilung: **25.02.2004**
(21) Anmeldenummer: 99121628.4
(22) Anmeldetag: 30.10.1999
(51) Int. Cl.: G09F 3/10, A22C 17/10

(54) **Etikett zur Fleischbeklebung**
Label for bonding to meat
Etiquette pour collage sur viande

(30) Priorität: 06.11.1998 DE 19851122; 17.11.1998 DE 19853016
(43) Veröffentlichungstag der Anmeldung: 10.05.2000
(73) Patentinhaber: Jackstädt GmbH, D-42103 Wuppertal (DE)
(72) Erfinder: Lauer, Bernd, 58256 Ennepetal (DE); Pape, Kerstin, 51379 Leverkusen (DE); Ziegler, Sabine, 63628 Bad Soden/Salmünster (DE)
(74) Vertreter: Gesthuysen, von Rohr & Eggert

(56) Entgegenhaltungen:
- EP-A- 0 510 403
- DE-A- 4 433 006
- GB-A- 2 142 557

## Beschreibung

Die Erfindung betrifft ein Etikett zur Fleischbeklebung, mit einem Obermaterial, das saugfähig ist und dessen Vorderseite bedruckbar oder beschreibbar ist und auf dessen Rückseite eine Klebschicht vorgesehen ist. Bei diesem aus der GB 2 142 557 A be-kannten Etikett ist auf der Rückseite des Obermaterials ein klebestofffreier Griffbereich verwirklicht.

Rinder und Schweine sowie anderes Schlachtvieh weisen in der Regel eine am Ohr des betreffendes Tieres angebrachte Markierung auf, auf der sich bestimmte Informationen über die Herkunft, das Alter und den Züchter des betreffenden Tieres und ggf. andere Informationen befinden. Nach der Schlachtung der Tiere ist es erforderlich, zu Nachweiszwecken diese Informationen und andere Informationen auch auf die zerlegten Stücke Fleisch aufzubringen. Zu diesem Zweck werden zur Zeit vom Veterinär oder Schlachter die erforderlichen Informationen auf ein lediglich aus Papier bestehendes Etikett oder ein mit Haftklebstoff beschichtetes Etikett aufgetragen und anschließend unmittelbar auf eine Stelle des Fleisches aufgedrückt. Dabei geht das unbeschichtete Etikett mit feuchtem Fleisch eine Verbindung ein und haftet. Ein mit Haftklebstoff beschichtetes Etikett haftet dagegen auf trockenen Stellen, auf feuchten und fettigen Stellen haftet es jedoch unzureichend und es kann herabfallen.

Problematisch ist, daß das bekannte Etikett nach dem Aufbringen und Antrocknen auf dem Fleisch nur schwierig wieder zu entfernen ist. Verbleibt das bekannte Etikett längere Zeit auf feuchtem Fleisch, so weicht das Obermaterial auf, und es läßt sich auch schon aus diesem Grun-de nur schlecht ablösen. In der Regel bleiben beim Versuch des Abziehens des be-kannten Etiketts vom Fleisch Abrißreste am Fleisch, die dann abgeschnitten werden müssen. Dies ist nicht nur arbeits- und zeitaufwendig, sondern bedeutet auch einen Verlust an Fleisch.

Aufgabe der vorliegenden Erfindung ist es daher, ein Etikett zur Fleischbeklebung zur Verfügung zu stellen, das für alle Anwendungsfälle geeignet ist und sowohl einfach aufgebracht als auch wieder entfernt werden kann.

Die zuvor hergeleitete Aufgabe ist bei einem Etikett der eingangs genannten Art erfindungsgemäß dadurch gelöst, daß die Klebschicht eine Mehrzahl von einzelnen Klebstoff aufweisenden Bereichen und klebstofffreien Bereichen aufweist. Die erfindungsgemäße Ausgestaltung des Etiketts unter Verwendung von mit Klebstoff beschichteten und klebstofffreien Zonen bietet den Vorteil, daß mit dem erfindungsgemäßen Etikett sowohl feuchte als auch trockene Stellen des Fleisches beklebt werden können, da die klebstofffreien Bereiche auf den feuchten Stellen des Fleisches haften bzw. kleben, während die mit Klebstoff beschichteten Bereiche auf trockenen Stellen, wie beispielsweise Muskelfleisch, kleben.

Darüber hinaus ist von Vorteil, daß sich ein erfindungsgemäßes Etikett leichter von einem Stück Fleisch wieder ablösen bzw. -ziehen läßt. Dieser Vorteil stellt sich letztlich dadurch ein, daß beim erfindungsgemäßen Etikett durch die unterschiedlichen Bereiche unabhängig vom Anwendungsfall nicht das ganze Obermaterial auf dem Fleisch klebt bzw. haftet, sondern nur Teilbereiche, während andere Teilbereiche nicht haften, und dementsprechend das Etikett leicht abgezogen werden kann. Es darf an dieser Stelle darauf hingewiesen werden, daß die Begriffe "kleben" und "haften" vorliegend synonym verstanden werden.

Im übrigen bietet es sich aus herstellungstechnischen Gründen an, die Klebstoff aufweisenden Bereiche und die klebstofffreien Bereiche in einem regelmäßigen Muster auf dem Obermaterial vorzusehen.

Bei einer bevorzugten Ausgestaltung der Erfindung, die sich im übrigen auch herstellungstechnisch sehr einfach verwirklichen läßt, sind die Klebstoff aufweisenden Bereiche und die klebstofffreien Bereiche streifenförmig und insbesondere als balkenförmige Streifen ausgebildet. Um dabei gute Haft- und Klebeergebnisse zu erzielen, ist weiterhin vorgesehen, daß die Streifen mit Klebstoff aufweisenden Bereichen und mit klebstofffreien Bereichen nebeneinander und alternierend angeordnet sind.

Bei Versuchen, die angestellt worden sind, ist außerdem festgestellt worden, daß es zur Erzielung guter Haft- bzw. Klebeergebnisse bei der Fleischbeklebung sowohl von feuchten und fettigen als auch von trockenen Zonen des Fleisches vorteilhaft ist, die Breite der Streifen der Klebstoff aufweisenden Bereiche und die Breite der klebstofffreien Bereiche etwa gleich groß auszubilden. Dabei hat es sich gezeigt, daß die Breite der Streifen zwischen 1 und 80 mm liegen kann, vorzugsweise aber zwischen 10 und 30 mm liegt.

Aus herstellungstechnischen Gründen bietet es sich an, daß das Papier etwa eine Rechteckform aufweist, wobei die Streifen dann längs oder quer zur Rechteckform verlaufen.

Als Papier der Papierschicht eignet sich besonders ein öl- bzw. fettdichtes Papier, das im auf das Fleisch aufgebrachten Zustand nicht oder nur langsam aufweicht, während als Klebstoff für den besonderen Anwendungsfall der Fleischbeklebung ein lebensmittelverträglicher Dispersionsklebstoff oder ein Lösungsmittelklebstoff verwendet werden sollte.

Schließlich weist das erfindungsgemäße Etikett vorzugsweise eine abziehbare Schutz- und Tragschicht auf, die auf die Klebschicht aufgebracht ist. Die Schutz- und Tragschicht dient nicht nur zum Schutz der Klebschicht, sondern auch als Träger der Papierschicht, um das erfindungsgemäße Etikett in einem Drucker transportieren und bedrucken zu können.

Weitere Merkmale ergeben sich aus der nachfolgenden Beschreibung von Ausführungsbeispielen anhand der Zeichnung. Es zeigt
- Fig.1: eine Draufsicht auf ein erfindungsgemäßes Etikett bei abgezogener Schutz- und Tragschicht und
- Fig. 2: eine Querschnittsansicht des Etiketts aus Fig. 1 entlang der Schnittlinie II - II aus Fig. 1 mit aufgebrachter Schutz- und Tragschicht.

In den Figuren ist ein Etikett 1 dargestellt, das zur direkten Fleischbeklebung, d. h. zur unmittelbaren Aufbringung auf ein Stück Fleisch dient. Das Etikett 1 weist als saugfähiges Obermaterial eine Papierschicht 2 auf, deren Vorderseite 3 bedruckbar oder beschreibbar ist, so daß auf die Vorderseite 3 der Papierschicht 2 Informationen wie über die Herkunft und das Alter des Fleisches per Hand oder über einen Drucker aufgebracht werden können.

Wesentlich ist nun, daß auf der Rückseite 4 der Papierschicht 2 eine Klebschicht 5 vorgesehen ist. Entscheidend an der Klebschicht 5 ist, daß diese wenigstens einen Klebstoff 6 aufweisenden Bereich 7 und wenigstens einen klebstofffreien Bereich 8 aufweist. Der Klebstoff 6 aufweisende Bereich 7 dient zum Aufkleben des Etiketts 1 auf trockene Stellen des Fleisches, wie Muskelfleisch, während dieser Bereich 7 nicht auf feuchten Stellen des Fleisches klebt oder haftet. Demgegenüber kleben bzw. haften die klebstofffreien Bereiche 8 auf feuchten oder fettigen Stellen des Fleisches, während diese Bereiche 8 nicht auf trockenen Stellen des Fleisches haften.

Im dargestellten Ausführungsbeispiel weist das erfindungsgemäße Etikett 1 fünf Klebstoff 6 aufweisende Bereiche 7 und auch fünf klebstofffreie Bereiche 8 auf, wobei darauf hinzuweisen ist, daß die Anzahl der Klebstoff 6 aufweisenden Bereiche 7 und der klebstofffreien Bereiche 8 nicht identisch sein muß. Die Klebstoff 6 aufweisenden Bereiche 7 und die klebstofffreien Bereiche 8 sind in einem regelmäßigen Muster auf der Papierschicht 2 angeordnet und zwar bevorzugt, wie in der dargestellten Ausführungsform ersichtlich, als balkenförmige Streifen, die nebeneinander und alternierend angeordnet sind. Die einzelnen Streifen der Klebstoff 6 aufweisenden Bereiche 7 sind untereinander gleich groß bzw. haben die gleiche Länge und Breite. Gleiches gilt für die Streifen der klebstofffreien Bereiche 8. Im übrigen entspricht die Breite der Streifen der Klebstoff 6 aufweisenden Bereiche 7 aber auch etwa der Breite der klebstofffreien Bereiche 8.

Die Breite der einzelnen Streifen der Klebstoff 6 aufweisenden Bereiche 7 und der klebstofffreien Bereiche 8 ist unter anderem abhängig von der Größe des Etiketts 1, das in der Regel eine Rechteckform, wie in Fig. 1 dargestellt, aufweist, wobei die Ekken abgerundet sein können. Die Breite der Streifen liegt bei der dargestellten Ausführungsform bei etwa 12 mm, so daß bei zehn Streifen die Länge des vorliegenden Etiketts etwa 12 cm bei einer Breite von etwa 8,5 cm beträgt. Es versteht sich, daß das Etikett 1 auch größer oder kleiner sein kann. Bei der dargestellten Ausführungsform verlaufen die Streifen der Bereiche 7, 8 quer zur Langseite der Rechteckform und erstrecken sich über die gesamte Breite des Etiketts 1.

Bei dem Papiermaterial der Papierschicht 2 handelt es sich vorliegend um ein öl- und fettdichtes Papiermaterial, während der Klebstoff 6 ein lebensmittelverträglicher Dispersionsklebstoff ist. Auch die Verwendung anderer lebensmittelverträglicher Klebstoffe, wie z. B. auf Lösungsmittel basierender Klebstoffe, ist möglich.

Auf die Klebschicht 5 ist rückseitig eine abziehbare Schutz- und Tragschicht 9 mit einer Silikonbeschichtung aufgebracht. Die Schutz- und Tragschicht 9 übt für die Klebschicht 5 einerseits eine Schutzfunktion aus. Andererseits dient die Schutz- und Tragschicht 9 auch als Träger der Papierschicht 2, insbesondere damit das Etikett 1 mittels eines Druckers bedruckt werden kann.

## Patentansprüche

1. Etikett zur Fleischbeklebung, mit einem Obermaterial, das saugfähig ist und dessen Vorderseite (3) bedruckbar oder beschreibbar ist und auf dessen Rückseite (4) eine Klebschicht (5) vorgesehen ist, **dadurch gekennzeichnet, daß** die Klebschrift (5) eine Mehrzahl von einzelnen Klebstoff (6) aufweisenden Bereichen (7) und klebstofffreien Bereichen (8) aufweist.

2. Etikett nach Anspruch 1, **dadurch gekennzeichnet, daß** das saugfähige Obermaterial eine Papierschicht (2) ist.

3. Etikett nach Anspruch 1 oder 2, **dadurch gekennzeichnet, daß** die Klebstoff (6) aufweisenden Bereiche (7) und die klebstofffreien Bereiche (8) in einem regelmäßigen Muster auf der Papierschicht (2) vorgesehen sind.

4. Etikett nach einem der Ansprüche 1 bis 3, **dadurch gekennzeichnet, daß** die Klebstoff (6) aufweisenden Bereiche (7) und die klebstofffreien Bereiche (8) streifenförmig, insbesondere als balkenförmige Streifen ausgebildet sind.

5. Etikett nach Anspruch 4, **dadurch gekennzeichnet, daß** die Streifen der Klebstoff (6) aufweisenden Bereiche (7) und der klebstofffreien Bereiche (8) nebeneinander und alternierend angeordnet sind.

6. Etikett nach Anspruch 4 oder 5, **dadurch gekennzeichnet, daß** sich die Streifen der Klebstoff (6) aufweisenden Bereiche (7) und der klebstofffreien Bereiche (8) über die gesamte Länge oder die gesamte Breite des Etiketts (1) erstrecken.

7. Etikett nach einem der Ansprüche 4 bis 6, **dadurch gekennzeichnet, daß** die Breite der Streifen der Klebstoff (6) aufweisenden Bereiche (7) jeweils etwa der Breite der Streifen der der klebstofffreien Bereiche (8) entspricht.

8. Etikett nach einem der Ansprüche 4 bis 6, **dadurch gekennzeichnet, daß** die Breite der Streifen der Klebstoff (6) aufweisenden Bereiche (7) und der klebstofffreien Bereiche (8) zwischen 1 und 80 mm, vorzugsweise zwischen 10 und 30 mm liegt.

9. Etikett nach einem der Ansprüche 4 bis 8, **dadurch gekennzeichnet, daß** das Etikett (1) eine Rechteckform aufweist und die Streifen der Klebstoff (6) aufweisenden Bereiche (7) und der klebstofffreien Bereiche (8) längs oder quer zur Rechteckform verlaufen.

10. Etikett nach einem der Ansprüche 1 bis 9, **dadurch gekennzeichnet, daß** das Papier der Papierschicht (2) ein öl- oder fettdichtes Papier ist.

11. Etikett nach einem der Ansprüche 1 bis 10, **dadurch gekennzeichnet, daß** der Klebstoff (6) ein lebensmittelverträglicher Klebstoff ist, insbesondere ein Dispersionsklebstoff oder ein Lösungsmittelklebstoff.

12. Etikett nach einem der Ansprüche 1 bis 11, **dadurch gekennzeichnet, daß** auf die Klebschicht (5) eine abziehbare Schutz- und Tragschicht (9) aufgebracht ist.

## Claims

1. Label for application to meat, having an absorbent surface material which has a front side (3) that enables printing and writing thereon, and a rear side (4) provided with an adhesive layer (5), **characterized in that** the adhesive layer (5) has a plurality of individual areas (7) with adhesive (6) and areas (8) without adhesive.

2. Label according to claim 1, **characterized in that** the absorbent surface material is a sheet of paper (2).

3. Label according to claim 1 or 2, **characterized in that** the areas (7) with adhesive (6) and the areas (8) that are free of adhesive are arranged in a regular pattern on the paper layer (2).

4. Label according to any one of claims 1 to 3, **characterized in that** the areas (7) with adhesive (6) and the areas (8) without adhesive are striped, in particular are made bar-shaped.

5. Label according to claim 4, **characterized in that** the strips of the areas (7) with adhesive (6) and the areas (8) that are free of adhesive are located next to one another in an alternating pattern.

6. Label according to claim 4 or 5, **characterized in that** the strips of the areas (7) with adhesive (6) and the areas (8) without adhesive extend completely across the entire length or width of the label (1).

7. Label according to any one of claims 4 to 6, **characterized in that** the areas (7) with adhesive (6) have a width which corresponds to roughly that of the areas (8) that are free of adhesive.

8. Label according to any one of claims 4 to 6, **characterized in that** the areas (7) with adhesive (6) and the areas (8) which are free of adhesive have a width between 1 and 80 mm, preferably between 10 and 30 mm.

9. Label according to any one of claims 4 to 8, **characterized in that** the label (1) has a rectangular shape and that the strips of areas (7) with adhesive (6) and the areas (8) that are free of adhesive run parallel to a pair of sides of the rectangular shape.

10. Label according to any one of claims 1 to 9, **characterized in that** the paper of the paper layer (2) is an oil-proof or grease-proof papers.

11. Label according to any one of claims 1 to 10, **characterized in that** the adhesive (6) is a food-compatible adhesive, in particular a dispersion cement or solvent cement.

12. Label according to any one of claims 1 to 11, **characterized in that** the adhesive layer (5) is covered by a removable protective and carrying layer (9).

## Revendications

1. Etiquette destinée à être collée sur de la viande, avec un matériau supérieur absorbant et dont la face avant (3) est imprimable ou inscriptible et sur la face arrière de laquelle (4) est prévue une couche adhésive (5), **caractérisée en ce que** la couche adhésive (5) présente une pluralité de zones individuelles (7) munies d'adhésif (6) et de zones exemptes d'adhésif (8).

2. Etiquette selon la revendication 1, **caractérisée en ce que** le matériau supérieur absorbant est une couche de papier (2).

3. Etiquette selon l'une quelconque des revendications 1 ou 2, **caractérisée en ce que** les zones (7) munies d'adhésif (6) et les zones exemptes d'adhésif (8) sont prévues sur la couche de papier (2) selon un motif régulier.

4. Etiquette selon l'une quelconque des revendications 1 à 3, **caractérisé en ce que** les zones (7) munies d'adhésif (6) et les zones exemptes d'adhésif (8) sont conçues sous forme de bandes, notamment sous formes de barres.

5. Etiquette selon la revendication 4, **caractérisée en ce que** les bandes de zones (7) munies d'adhésif (6) et de zones exemptes d'adhésif (8) sont disposées les unes à côté des autres et en alternance.

6. Etiquette selon l'une quelconque des revendications 4 ou 5, **caractérisée en ce que** les bandes de zones (7) munies d'adhésif (6) et de zones exemptes d'adhésif (8) s'étendent sur toute la longueur ou sur toute la largeur de l'étiquette (1).

7. Etiquette selon l'une quelconque des revendications 4 à 6, **caractérisée en ce que** la largeur des bandes de zones (7) munies d'adhésif (6) correspond respectivement et à peu de choses près à la largeur des bandes de zones exemptes d'adhésif (8).

8. Etiquette selon l'une quelconque des revendications 4 à 6, **caractérisée en ce que** la largeur des bandes de zones ((7) munies d'adhésif (6) et de zones exemptes d'adhésif (8) se situe entre 1 et 80 mm, de préférence entre 10 et 30 mm.

9. Etiquette selon l'une quelconque des revendications 4 à 8, **caractérisée en ce que** l'étiquette (1) présente la forme d'un rectangle et les bandes de zones (7) munies d'adhésif (6) et de zones exemptes d'adhésif (8) s'étendent longitudinalement ou transversalement au rectangle.

10. Etiquette selon l'une quelconque des revendications 1 à 9, **caractérisée en ce que** le papier constituant la couche de papier (2) est un papier étanche à l'huile ou à la graisse.

11. Etiquette selon l'une quelconque des revendications 1 à 10, **caractérisée en ce que** l'adhésif 6 est un adhésif de qualité alimentaire, notamment un adhésif dispersif ou contenant un solvant.

12. Etiquette selon l'une quelconque des revendications 1 à 11, **caractérisée en ce qu'**une couche de protection et de support (9) est appliquée sur la couche adhésive (5).
